# EUROPÄISCHE PATENTSCHRIFT

(11) **EP 3 747 421 B1**
(45) Veröffentlichungstag und Bekanntmachung des Hinweises auf die Patenterteilung: **18.02.2026**
(21) Anmeldenummer: 19178711.8
(22) Anmeldetag: 06.06.2019
(51) Int. Cl.: A61J 1/20

(54) **ALS INFUSIONSBEUTEL AUSGEBILDETE MEDIZINISCHE VERPACKUNG**
MEDICAL PACKAGING IN THE FORM OF AN INFUSION BAG
EMBALLAGE MÉDICAL CONÇU SOUS FORME DE POCHE À PERFUSION

(43) Veröffentlichungstag der Anmeldung: 09.12.2020
(73) Patentinhaber: Fresenius Kabi Deutschland GmbH, 61352 Bad Homburg (DE)
(72) Erfinder: BRANDENBURGER, Torsten, 61169 Friedberg (DE); RAHIMY, Ismael, 61169 Friedberg (DE); HEUEL-HÖMMEN, Beatrix, 61169 Friedberg (DE); DEGEN, Alexander, 61169 Friedberg (DE); SEIDEL, Janine, 61169 Friedberg (DE); LIU, Junda, 61169 Friedberg (DE); NITSCHE, Christian, 61169 Friedberg (DE)
(74) Vertreter: Fresenius Kabi Deutschland GmbH

(56) Entgegenhaltungen:
- WO-A1-2014/033710
- WO-A1-2016/177383
- WO-A1-84/04673
- WO-A1-86/01712
- WO-A2-2007/149960
- DE-A1- 3 503 460
- US-A- 4 735 608

## Beschreibung

### Gebiet der Erfindung

Die Erfindung betrifft eine als Infusionsbeutel ausgebildete medizinische Verpackung, welche mit einer medizinischen Flüssigkeit zur Infusion, zur parenteralen Ernährung oder zur enteralen Ernährung befüllbar ist und welche einen Konnektor zum Anschluss eines Vials umfasst. Weiter betrifft die Erfindung einen Konnektor zum Anschluss eines Vials an einen Infusionsbeutel sowie ein Verfahren zum Bereitstellen einer Fluidverbindung zwischen einem Vial und einem Infusionsbeutel.

### Hintergrund der Erfindung

Um eine medizinische Substanz, insbesondere ein Arzneimittel, in einen Infusionsbeutel zu überführen, ist es bekannt, einen Port des Infusionsbeutels als sogenannten Konnektor für ein Vial (auch als "Viole" bezeichnet) auszugestalten.

Vials sind als Fläschchen mit einer aufgeprellten oder aufgebördelten Kappe ausgebildet, welche ein Septum umfasst, das von einer Hohlnadel, insbesondere einem sogenannten Spike, durchstoßen werden kann. Über die Hohlnadel bzw. den Spike kann Flüssigkeit zugeführt oder entnommen werden. Bei den in dem Vial vorhandenen Substanzen kann es sich zum Beispiel um toxische Arzneimittel, wie zum Beispiel Zytostatika, handeln.

Ein Konnektor zum Anschluss eines Vials kann zum Beispiel direkt an dem Infusionsbeutel befestigt sein und den Spike umfassen, so dass über den Konnektor die Flüssigkeit direkt aus dem Vial in den Infusionsbeutel und/oder aus dem Infusionsbeutel in das Vial zum Auflösen des Pulvers fließen kann. Dies vereinfacht nicht nur das Überführen der medizinischen Substanz, sondern erhöht auch die Sicherheit, da ein geschlossenes System vorliegt.

Ein derartiger Konnektor für einen Infusionsbeutel ist z.B. in der Offenlegungsschrift WO 2012/101178 A1 (Fresenius Kabi Deutschland GmbH) gezeigt. Der Konnektor umfasst einen Spike, wobei durch eine Axialbewegung des Spikes sowohl ein Öffnen als auch ein Schließen einer Fluidverbindung zwischen dem Vial und dem Infusionsbeutel möglich ist. Der Spike ist nach dem Aufsetzen des Vials im Septum festgeklemmt und kann so sowohl zum Öffnen als auch zum Schließen der Fluidverbindung über eine axiale Verschiebung des Vials bewegt werden.

In dem Dokument US 4,735,608 ist eine Vorrichtung beschrieben zur Aufbewahrung und Rekonstitution von Antibiotika mit einer intravenösen Flüssigkeit. Eine erste Öffnung eines Behälters ist durch eine Membranversiegelung verschlossen, welche zur Infusion mit einem Dorn eines herkömmlichen Infusionssets durchstochen werden kann. Eine zweite Öffnung des Behälters ist von einem Halsabschnitt umgeben, welcher eine Verbindung bildet, an der ein Zwischenglied zur Aufnahme eines Vials mit pulverförmigen Antibiotika schwenkbar angebracht ist. Dieses Zwischenglied enthält einen innenliegenden hohlen Dorn, sodass die Versiegelung des Vials durchstochen wird, wenn das Vial an dem Zwischenglied befestigt wird. Durch eine Schwenkbewegung des Zwischenglieds wird der Kanal des Dorns im Zwischenglied mit der zweiten Öffnung des Behälters ausgerichtet und eine Flüssigkeitsverbindung hergestellt.

In der Publikation WO 86/01712 A1 ist eine Vorrichtung zur Rekonstitution eines Arzneimittels beschrieben. In einer Ausführungsform umfasst die Vorrichtung einen Vial-Adapter und einen Beutel-Adapter, die eine dauerhafte Verbindung zwischen dem Vial und dem Flüssigkeitsbehälter ermöglichen. Der Beutel-Adapter ist relativ zum Vial-Adapter drehbar ausgestaltet, um ein Ventil zur Herstellung einer Flüssigkeitsverbindung zu bedienen.

Flüssigkeitstransfervorrichtungen für Arzneimittel sind auch in der Publikation WO 2014/033710 A1 beschrieben. Hierbei wird durch eine manuelle Drehung eines Vial-Adapters, relativ zu einem Flüssigkeitsbehälter-Adapter, eine 2-stufige Durchflusskommunikation ausgelöst, um eine Flüssigkeitsverbindung zwischen dem Flüssigkeitsbehälter und dem, zunächst intakten, Vial herzustellen. Die manuelle Drehung komprimiert die Flüssigkeitstransfervorrichtung entlang einer Längsachse, wodurch eine Spitze zum Durchstoßen durch den Stopfen des Vials gedrückt wird, um die eine Flüssigkeitsverbindung mit dem Inneren des Vials herzustellen. Diese manuelle Drehung bewirkt außerdem einen Durchflusskommunikationsschritt mit dem Flüssigkeitsbehälter, wodurch eine Flüssigkeitsverbindung zwischen dem Vial und dem Flüssigkeitsbehälter hergestellt wird.

### Aufgabe der Erfindung

Der Erfindung liegt die Aufgabe zugrunde, einen Konnektor bereit zu stellen, über den eine Fluidverbindung zwischen einem Vial und einer als Infusionsbeutel ausgebildeten medizinischen Verpackung auf einfache Weise ermöglicht wird.

### Zusammenfassung der Erfindung

Die Aufgabe der Erfindung wird bereits durch eine als Infusionsbeutel ausgebildete medizinische Verpackung sowie durch einen Konnektor nach einem der unabhängigen Ansprüche gelöst.

Bevorzugte Ausführungsformen der Erfindung sind dem Gegenstand der abhängigen Ansprüche, der Beschreibung sowie den Zeichnungen zu entnehmen.

Die Erfindung betrifft allgemein eine als Infusionsbeutel ausgebildete medizinische Verpackung, welche einen Konnektor zum Anschluss eines Vials umfasst. Der Konnektor umfasst einen Spike zum Durchstoßen des Septums des Vials zum Bereitstellen einer zunächst geschlossenen Fluidverbindung zum Innenvolumen des Infusionsbeutels. Durch eine Drehbewegung des Spikes wird die Fluidverbindung geöffnet und kann gegebenenfalls wieder geschlossen werden.

Der Spike lässt sich durch eine Drehung des auf den Spike aufgeschobenen Vials auf einfache Weise mitdrehen, um den Konnektor zu öffnen oder zu schließen.

So lässt sich durch die Erfindung das Einsetzen des Vials in den Konnektor und das Öffnen der Fluidverbindung auf einfache und sichere Weise mit einem Handgriff erledigen.

Das Vial ist nach dem Einsetzen gemäß einer Ausführungsform der Erfindung in einer Vialaufnahme des Konnektors verrastet und kann vorzugsweise zerstörungsfrei nicht wieder entfernt werden.

Der Infusionsbeutel ist mit einer medizinischen Flüssigkeit befüllbar oder befüllt. Die medizinische Flüssigkeit ist eine Flüssigkeit, welche für medizinische Zwecke zum Einsatz kommt und hier vorzugsweise intravenös verabreicht wird. In einer bevorzugten Ausführungsform ist die medizinische Flüssigkeit daher eine Infusionslösung. Mögliche Beispiele für derartige Infusionslösungen umfassen
- steriles Wasser;
- Salzlösungen, insbesondere Lösungen mit NaCl-, KCl-, CaCl- und/oder Mg;
- Lösungen mit Kohlenwasserstoffen, insbesondere Glukose-Lösungen;
- Lösungen, Emulsionen und/oder Suspensionen mit Nährstoffen für die parenterale Ernährung, insbesondere mit Lipiden, Aminosäuren und/oder Glucose;
- Kolloid-Lösungen, insbesondere für die Blutersatztherapie (z.B. Voluven^{®}); und/oder
- sogenannte vorgemischte Systeme, bei denen der medizinischen Flüssigkeit bereits ein Wirkstoff zugegeben ist.

Im Detail wird die Erfindung im unabhängigen Patentanspruch 1 wie folgt beschrieben: Eine als Infusionsbeutel ausgebildete medizinische Verpackung, welche einen Konnektor zum Anschluss eines Vials umfasst,
wobei der Konnektor einen Spike zum Durchstoßen eines Septums des Vials zum Bereitstellen einer Fluidverbindung zu einem Innenvolumen des Infusionsbeutels umfasst,
wobei der Spike drehbar in dem Konnektor ausgebildet ist, um die Fluidverbindung von dem Vial zu dem Innenvolumen des Infusionsbeutels zu öffnen,
wobei der Spike einen Einstichabschnitt, umfasst, der eine Spitze und einen seitlichen Einschnitt in der Seitenwand des Spikes aufweist,
wobei von der Spitze aus der seitliche Einschnitt in die Seitenwand des Spikes abgeht, welcher innerhalb des Einstichabschnitts endet, und
wobei der Spike ein Gewinde aufweist, welches in einem Gewinde eines Gehäuseteils des Konnektors, insbesondere eines Unterteils des Konnektors, geführt ist,
dadurch gekennzeichnet, dass der Spike einen sich axial erstreckenden Kanal, der in einen sich zur Seite hin, vorzugsweise radial, erstreckenden Kanal mit einer seitlichen Öffnung übergeht, umfasst, wobei die seitliche Öffnung zwischen dem Gewinde und dem Einstechabschnitt angeordnet ist und in einem geschlossenen Zustand der Fluidverbindung an ein Dichtelement angrenzt, wobei der Spike durch eine Drehbewegung des Vials derart axial verschiebbar ist, dass die seitliche Öffnung aus dem Dichtelement heraus bewegt und die Fluidverbindung von dem Vial zu dem Innenvolumen des Infusionsbeutels geöffnet wird.

Die Fluidverbindung kann vorzugsweise durch eine Drehbewegung in die entgegengesetzte Richtung auch wieder geschlossen werden. Über die Fluidverbindung kann Flüssigkeit sowohl von dem Vial in den Infusionsbeutel als auch vom Infusionsbeutel in das Vial fließen, beispielsweise um einen als Pulver vorhandenen Wirkstoff aufzulösen und/oder um einen flüssigen Wirkstoff zunächst zu verdünnen.

Nach einem, vorzugsweise vollständigen, Flüssigkeitstransfer in den Infusionsbeutel kann die Fluidverbindung geschlossen werden, um zu verhindern, dass während der Infusion, des Transports und/oder einer weiteren Handhabung ein Rest der Infusionsflüssigkeit in das Vial zurückfließt und im Vial verbleibt.

Der Infusionsbeutel ist vorzugsweise aus miteinander verschweißten Folien, insbesondere Polypropylen-Folien, ausgebildet.

Der Spike, welcher auch als Hohlnadel bezeichnet werden kann, umfasst einen axialen Kanal, durch welchen Flüssigkeit bis zu der seitlichen Öffnung fließen kann.

Vorzugsweise wird die seitliche Öffnung in dem geschlossenen Zustand der Fluidverbindung durch ein ringförmiges Dichtelement abgedichtet. Dadurch wird eine gute und sichere Abdichtung erzielt. Die seitliche Öffnung kann mit einem großen Öffnungsquerschnitt, insbesondere von über 2 mm², bereitgestellt werden.

Die Betätigung des durch den Konnektor gebildeten Ventils ist komfortabel und sicher. Weiter ist es auf einfache Weise möglich, den Spike gegenüber dem Septum des Vials, über welches der Spike gedreht wird, verdrehgesichert auszugestalten, da die Drehbewegung senkrecht zur Einstechrichtung gerichtet ist. Durch eine Verdrehsicherung zwischen dem Spike und dem Septum wird daher nicht das Einstechen des Septums erschwert.

Die Drehung des Vials bewirkt eine Drehung des Spikes in dem Konnektor. Die Drehung des Vials ist eine relative Drehung des Vials gegenüber dem Gehäuse des Konnektors und/oder gegenüber der vorzugsweise als ein Infusionsbeutel ausgebildeten medizinischen Verpackung. Die Drehung des Spikes kann somit auch durch eine Drehung der medizinischen Verpackung und/oder des Konnektors gegenüber dem Vial erfolgen.

Gemäß einer Ausführungsform umfasst der Konnektor eine Vialaufnahme, in welcher das Vial bzw. der Kopf des Vials verrastbar ist. Das Vial ist so im verbundenen Zustand nicht nur vom Spike gehalten, sondern mechanisch mit dem Kopf des Vials, der einen Kragen bildet, mit dem Konnektor verrastet. Vorzugsweise ist die Vialaufnahme derart ausgebildet, dass die Verbindung zwischen dem Vial und dem Konnektor bei bestimmungsgemäßem Gebrauch nicht wieder gelöst werden kann.

Erfindungsgemäß umfasst der Spike ein Gewinde, insbesondere ein Außengewinde, welches in einem Gewinde, insbesondere in einem Innengewinde, eines Gehäuseteils des Konnektors, insbesondere eines Unterteils, geführt ist.

Das Gewinde, mit dem über eine Drehbewegung eine axiale Verschiebung erzeugt wird, befindet sich, von dem Vial ausgesehen, hinter der seitlichen Öffnung.

Es ist erfindungsgemäß vorgesehen, dass der Spike ein Gewinde und einen Einstechabschnitt mit einer Spitze umfasst, wobei sich die seitliche Öffnung zwischen dem Einstechabschnitt und dem Gewinde befindet.

Das Unterteil des Konnektors kann unmittelbar mit der Folie des Infusionsbeutels verbunden sein, z.B. indem es ein Einschweißschiffchen umfasst, welches in einer Schweißnaht des Infusionsbeutels eingeschweißt ist.

Gemäß einer anderen Ausführungsform ist der Konnektor als Adapter ausgebildet, bei welchem ein Gehäuseteil des Konnektors mit dem Port eines Infusionsbeutels gekoppelt oder verbunden werden kann, beispielsweise über eine Luer- oder eine Luer-Lock-Verbindung. In dieser Ausgestaltung besitzt der Konnektor, vorzugsweise das Unterteil des Konnektors, statt des Verbindungsabschnitts zum Einschweißen, ein Anschlussstück zum Anschließen an einen Port.

Vorzugsweise ist das Gewinde zumindest zweizügig, besonders bevorzugt genau zweizügig, ausgebildet. So kann bei der Drehbewegung auf einfache Weise eine relativ große axiale Verschiebung erzielt werden, insbesondere von mehr als 2 mm bei einer halben Umdrehung.

Bei einer bevorzugten Ausführungsform der Erfindung umfasst das Gewinde des Spikes und/oder das Gewinde eines Gehäuseteils des Konnektors Ausnehmungen zum Durchtritt von Flüssigkeit. So kann die Flüssigkeit über einen großen freien Querschnitt am Gewinde vorbeifließen.

Insbesondere kann das Gewinde des Gehäuseteils segmentiert ausbildet sein. Dadurch werden Ausnehmungen in dem Gewinde bzw. in den Gewindegängen bereitgestellt. Diese sind derart, dass in dem Gewinde axiale Kanäle gebildet werden, die sich entlang der Innenseite des Gehäuseteils, vorzugsweise entlang des Kanals im Unterteil des Konnektors, erstrecken.

Vorzugsweise umfasst auch das Gewinde des Spikes zumindest eine, vorzugsweise mehrere, sich axial erstreckende Ausnehmungen. Die Ausnehmungen können insbesondere als Abflachung der Gewindezähne ausgebildet sein. Im offenen Zustand des Konnektors überschneiden sich die Ausnehmungen des Gewindes am Spike zumindest teilweise mit den Ausnehmungen des Gewindes im Gehäuseteil des Konnektors. Es wird so im Gewinde ein sich axial erstreckender Kanal ausgebildet. So wird eine axiale Fluidverbindung von der seitlichen Öffnung zum Infusionsbeutel ermöglicht.

Der Spike ist vorzugsweise derart ausgebildet, dass dieser verdrehgesichert im Septum des Vials sitzt. Dies ist insbesondere durch einen von einer runden Form abweichenden Querschnitt möglich. Insbesondere kann der Spike zumindest in dem Bereich, in welchem im eingesetzten Zustand das Septum des Vials sitzt, einen zumindest abschnittsweise polygonalen, insbesondere trapezförmigen, Querschnitt aufweisen.

Bei einer bevorzugten Ausführungsform der Erfindung erstreckt sich der Spike durch ein Unterteil des Konnektors und durch ein weiteres angrenzendes Gehäuseteil des Konnektors, insbesondere durch ein Mittelteil, welches mit dem Unterteil verbunden ist, wobei das Unterteil gegenüber dem angrenzenden Gehäuseteil über das Dichtelement abgedichtet ist.

Das Dichtelement dichtet also nicht nur die seitliche Öffnung des Spikes in dem geschlossenen Zustand der Fluidverbindung ab, sondern bildet auch gleichzeitig eine Dichtung des Innenvolumens des Infusionsbeutels gegenüber außen. Hierzu sitzt das Dichtelement insbesondere zwischen dem Gehäuseunterteil und dem Gehäusemittelteil des Konnektors.

Der Konnektor ist vorzugsweise derart ausgebildet, dass der Spike durch eine viertel Umdrehung oder mehr, und/oder weniger als eine ganze Umdrehung, insbesondere durch etwa eine halbe Umdrehung, von einer geschlossenen in eine geöffnete Position bewegt wird.

Gemäß einer Ausführungsform umfasst der Konnektor ein Unterteil mit einem Gewinde für den Spike sowie ein Mittelteil, wobei das Dichtelement zumindest im Mittelteil angeordnet ist, wobei Unterteil und Mittelteil miteinander verrastet sind. Das Mittelteil und das Unterteil werden also bei der Montage des Konnektors einfach miteinander verrastet, wobei dazwischen das Dichtelement eingesetzt ist und klemmend gehalten wird. Das Dichtelement wird vorzugsweise beim Verrasten zusammengedrückt. Vorzugsweise sind das Unterteil und das Mittelteil gegeneinander verdrehgesichert, insbesondere mittels einer ineinandergreifenden Verzahnung.

Um einen sicheren Sitz des Dichtelementes zu gewährleisten, kann ein Dichtelement mit einem umlaufenden ringförmigen Abschnitt verwendet werden, der in einer durch das Gehäuse des Konnektors bereitgestellten Nut formschlüssig gesichert ist. Die Nut des Gehäuses kann insbesondere einen unteren Abschnitt im Unterteil und einen oberen Abschnitt im Mittelteil umfassen.

Das Dichtelement besteht zumindest aus einem elastischen Material, insbesondere aus TPE (Thermpolastisches Elastomer) Polyisopren, EPDM (Ethylen-Propylen-Dien-Kautschuk), Brombutyl oder Chlorbutyl.

Der Spike besteht vorzugsweise aus Kunststoff. Insbesondere besteht der Spike aus einem härten Material als die Gehäusebestandteile des Konnektors, insbesondere als das Unterteil des Konnektors. So lässt sich der Spike leicht in das Septum einstechen.

Insbesondere umfasst das Material des Spikes ein Polycarbonat. Dieses Material ist hart und gleichzeitig autoklavierbar. Die Gehäusekomponenten des Konnektors, insbesondere das Unterteil, das Mittelteil und/oder die Vialaufnahme, umfassen vorzugsweise Polypropylen.

In einer Ausführungsform umfasst der Konnektor eine Vialaufnahme mit einer Vielzahl von nach innen in Einsetzrichtung des Vials geneigten Klemmfingern.

Gemäß dieser Ausführungsformwird über eine Vielzahl von über den Umfang des Konnektors verteilten Klemmfingern eine sichere Verrastung des Vials in dem Konnektor ermöglicht, die vorzugsweise nicht zerstörungsfrei gelöst werden kann.

Vorzugsweise umfasst der Konnektor 4 bis 10, besonders bevorzugt 6 bis 10 über den Umfang verteilte Klemmfinger. Die Klemmfinger sind vorzugsweise in Einsetzrichtung des Vials gegenüber einer senkrecht zu einer Mittelachse des Konnektors stehenden Ebene um einen Winkel von mehr als 10°, vorzugsweise mehr als 30°, besonders bevorzugt mehr als 40° und/oder weniger als 80°, vorzugsweise weniger als 70°, besonders bevorzugt weniger als 60°, geneigt.

Vorzugsweise sind die einzelnen Klemmfinger spitz zulaufend ausgestaltet. Es ist insbesondere vorgesehen, dass die Klemmfinger sowohl in der Draufsicht (in der Breite) spitz zulaufen, als auch, dass sich die Dicke der Klemmfinger zur Spitze hin reduziert. Die Dicke der Klemmfinger ist insbesondere zur Spitze hin reduziert, indem diese sowohl auf einer Oberseite als auch auf einer Unterseite zur Spitze hin abgeflacht sind.

Durch diese Ausgestaltung können leicht einfedernde Klemmfinger bereitgestellt werden, welche sich nach dem Einsetzen des Vials beim Zurückziehen des Vials an deren Kappe und/oder seinem Kopf verkrallen und so sicher verhindern, dass das Vial wieder herausgezogen werden kann.

Gemäß einer Ausführungsform der Erfindung umfasst die Vialaufnahme einen trichter-, insbesondere becherförmigen, Abschnitt zum Einführen des Vials bzw. zum Einführen des Kopfs des Vials. Der Kopf des Vials wird so beim Einführen zentriert dem Spike zugeführt.

Die Erfindung betrifft des Weiteren gemäß Patentanspruch 12 einen Konnektor für die vorstehend beschriebene medizinische Verpackung, der wie folgt beschrieben ist: Konnektor für eine medizinische Verpackung zum Bereitstellen einer Fluidverbindung zwischen der medizinischen Verpackung und einem Vial, wobei der Konnektor einen Spike zum Durchstoßen eines Septums des Vials und ein den Spike umschließendes Dichtelement umfasst,
wobei der Spike drehbar in dem Konnektor ausgebildet ist und
wobei der Spike einen Einstichabschnitt, umfasst, der eine Spitze und einen seitlichen Einschnitt in der Seitenwand des Spikes aufweist,
wobei von der Spitze aus der seitliche Einschnitt in die Seitenwand des Spikes abgeht, welcher innerhalb des Einstichabschnitts endet, und
wobei der Spike ein Gewinde aufweist, welches in einem Gewinde eines Gehäuseteils des Konnektors, insbesondere eines Unterteils des Konnektors, geführt ist,
dadurch gekennzeichnet, dass der Spike einen sich axial erstreckenden Kanal, der in einen sich zur Seite hin, vorzugsweise radial, erstreckenden Kanal mit einer seitlichen Öffnung übergeht, umfasst, wobei die seitliche Öffnung zwischen dem Gewinde und dem Einstechabschnitt angeordnet ist und in einer geschlossenen Fluidverbindung an das Dichtelement angrenzt, wobei der Spike durch eine Drehbewegung des Vials derart axial verschiebbar ist, dass die seitliche Öffnung des Kanals axial aus dem Dichtelement heraus bewegt und die Fluidverbindung zwischen dem Vial und der medizinischen Verpackung geöffnet wird.

Gemäß einer ersten Ausführungsform ist der Konnektor eine Komponente des Ports der medizinischen Verpackung. Der Konnektor ist dauerhaft mit der medizinischen Verpackung verbunden. Die medizinische Verpackung kann zum Beispiel als Infusionsbeutel oder als Infusionsflasche ausgebildet sein.

Gemäß einer zweiten Ausführungsform ist der Konnektor als ein zunächst separater, an den Port einer medizinischen Verpackung anschließbarer Adapter ausgebildet. Der Konnektor umfasst dazu ein Anschlussstück, das z.B. an den Port einer medizinischen Verpackung angeschlossen werden kann. Der Port kann z.B. an einem Infusionsbeutel oder an der Kappe einer Infusionsflasche vorhanden sein. Das Anschlussstück des Konnektors kann z.B. als ein männlicher Luer-Lock-Konnektor ausgebildet sein, der an einen weiblichen Luer-Lock-Konnektor einer medizinischen Verpackung angeschlossen werden kann.

Nachfolgend wird das Verfahren zum Bereitstellen einer Fluidverbindung zwischen einer, vorzugsweise als Vial ausgebildeten, ersten medizinischen Verpackung und einem einen Spike umfassenden Konnektor einer, vorzugsweise als Infusionsbeutel ausgebildeten, zweiten medizinischen Verpackung beschrieben. Vorzugsweise entspricht die zweite medizinische Verpackung der vorab beschriebenen medizinischen Verpackung. Der Konnektor, die erste medizinische Verpackung und/oder die zweite medizinische Verpackung kann bzw. können sämtliche vorstehende auf sich beziehende Merkmale aufweisen.

Im Detail wird das Verfahren beschrieben als ein Verfahren zum Bereitstellen einer Fluidverbindung zwischen einer, vorzugsweise als Vial ausgebildeten, ersten medizinischen Verpackung und einem einen Spike umfassenden Konnektor einer, vorzugsweise als Infusionsbeutel ausgebildeten, zweiten medizinischen Verpackung,
wobei die erste medizinische Verpackung auf den Konnektor der zweiten medizinischen Verpackung geschoben wird, so dass der Spike ein Septum der ersten medizinischen Verpackung zum Bereitstellen einer, vorzugsweise zunächst geschlossenen, Fluidverbindung zu dem Innenvolumen der zweiten medizinischen Verpackung durchsticht, wobei der Spike durch eine Drehbewegung der ersten medizinischen Verpackung und/oder des Konnektors gedreht wird und dabei die Fluidverbindung von der ersten medizinischen Verpackung zu der zweiten medizinischen Verpackung geöffnet wird.

In einer Ausführungsform der Erfindung kann der Spike wieder durch eine Drehbewegung der ersten medizinischen Verpackung und/oder des Konnektors zurückgedreht werden, so dass die Fluidverbindung wieder geschlossen wird.

Gemäß der Erfindung wird der Spike durch eine Drehbewegung des Vials gedreht und dabei eine Fluidverbindung zum Infusionsbeutel geöffnet. Durch die rotatorische Betätigung des Spikes über das Septum des Vials wird ein komfortables Öffnen der Fluidverbindung ermöglicht. Gleichzeitig kann eine Verdrehsicherung zwischen dem Spike und dem Septum auf einfache Weise bereitgestellt werden, ohne das Einstechen des Septums zu erschweren.

Beim Öffnen verschiebt sich, wie vorstehend beschrieben, der Spike axial, wobei eine seitliche Öffnung aus einem Dichtelement herausbewegt wird.

### Kurzbeschreibung der Zeichnungen

Die Erfindung soll im Folgenden Bezug nehmend auf bevorzugte Ausführungsbeispiele der Erfindung näher erläutert werden.
Fig. 1 ist eine Ansicht einer als Infusionsbeutel ausgebildeten medizinischen Verpackung mit einem Konnektor nebst einem Vial, welches mit dem Infusionsbeutel verbunden werden soll.
Fig. 2 ist eine perspektivische Ansicht des mit dem Konnektor verbundenen Vials.
Fig. 3 ist eine Seitenansicht des Konnektors (ohne ein angeschlossenes Vial).
Fig. 4 ist eine perspektivische Explosionsdarstellung des Konnektors.
Fig. 5 bis Fig. 7 sind verschiedene Ansichten des Unterteils des Konnektors, wobei Fig. 5 eine perspektivische Ansicht, Fig. 6 eine axiale Schnittansicht und Fig. 7 eine Draufsicht auf den Einschweißabschnitt des Unterteils ist.
Fig. 8 bis Fig. 10 zeigen den Spike des Konnektors, wobei Fig. 8 zwei Seitenansichten und eine perspektivische Ansicht umfasst, Fig. 9 eine axiale Schnittansicht und Fig. 10 eine radiale Schnittansicht ist.
Fig. 11 und 12 zeigen das Dichtelement des Konnektors, wobei Fig. 11 eine perspektivische Ansicht des Dichtelements ist und Fig. 12 eine Schnittansicht des Dichtelements ist.
Fig. 13 und 14 zeigen das Mittelteil des Konnektors, wobei Fig. 13 eine perspektivische Darstellung des Mittelteils des Konnektors ist und Fig. 14 eine Schnittansicht des Mittelteils des Konnektors ist.
Fig. 15 bis Fig. 17 zeigen die Vialaufnahme des Konnektors, wobei Fig. 15 eine perspektivische Darstellung, Fig. 16 eine Draufsicht und Fig. 17 eine Schnittansicht ist.
Fig. 18a und 18b zeigen eine axiale Schnittansicht des Konnektors im geschlossenen Zustand ohne (Fig. 18a) und mit angeschlossenem Vial (Fig. 18b).
Fig. 19 ist eine axiale Schnittansicht des Konnektors im geöffneten Zustand mit einem angeschlossenen Vial.

### Detaillierte Beschreibung der Zeichnungen

Fig. 1 bis Fig. 19 zeigen eine Ausführungsform der Erfindung, bei welcher der Spike 10 eine seitliche Öffnung 33 aufweist und durch eine Drehbewegung axial verschoben wird.

Fig. 1 ist eine Darstellung einer als Infusionsbeutel 1 ausgebildeten medizinischen Verpackung, an welcher ein Vial 5 angeschlossen werden soll.

Der Infusionsbeutel 1 besteht aus über die Schweißnähte 7 und 8 miteinander verschweißten Folien. Der Infusionsbeutel 1 weist einen Hänger 9 zum Anbringen des Infusionsbeutels 1 an einem Ständer auf.

Weiter umfasst der Infusionsbeutel 1 zumindest einen Entnahmeport 4.

Der Entnahmeport 4 besteht aus einem in die Schweißnaht 7 des Beutels 1 eingeschweißten Unterteil 4a sowie einem Oberteil 4b, welches ein Abbrechteil 4c aufweist. Zusätzlich umfasst der Entnahmeport 4 noch ein zwischen dem Unterteil 4a und dem Oberteil 4b, vorzugsweise klemmend, fixiertes Septum (nicht in den Figuren dargestellt).

Nach dem Abbrechen des Abbrechteils 4c kann das Septum des Entnahmeports 4 zum Beispiel mit einem Spike eines Überleitsets durchstoßen werden, um so die Infusionsflüssigkeit zu entnehmen und einem Patienten zuzuführen.

Weiter umfasst der Infusionsbeutel 1 den Port 2, welcher als Konnektor 3 ausgebildet ist, mit welchem eine Fluidverbindung zu einem Vial 5 hergestellt werden kann. Der Konnektor 3 umfasst das Unterteil 3a, welches in dieser Ausführungsform im Bereich 6 der Schweißnaht 7 eingeschweißt ist. Weitere Details zu dem Konnektor 3 werden anhand der nachfolgenden Figuren erläutert.

Durch den Konnektor 3 wird ein weiterer Zugang oder Port 2 bereitgestellt, über welchen Flüssigkeit von dem Vial 5 in den Infusionsbeutel 1 überführt werden kann. Es ist ferner auch möglich, Flüssigkeit von dem Infusionsbeutel 1 in das Vial 5 zu überführen, etwa um einen dort vorhandenen festen, beispielsweise pulverförmigen, Wirkstoff aufzulösen und die hergestellte Lösung dann wieder in den Infusionsbeutel 1 zu überführen.

Das Vial 5 umfasst eine Kappe 12, welche insbesondere als aufgebördelte Metallkappe oder als Prellverschluss ausgebildet ist, und welche ein Septum 52 (siehe Fig. 19) umfasst, welches von dem Spike 10 des Konnektors 3 durchstoßen werden kann.

Um das Vial 5 mit dem Infusionsbeutel 1 zu verbinden, wird in diesem Ausführungsbeispiel zunächst die Siegelfolie 11 von dem Konnektor 3 abgezogen. Es versteht sich, dass statt der Siegelfolie 11 auch eine Kappe oder eine Kombination aus Siegelfolie und Kappe vorgesehen sein kann (nicht dargestellt).

Sodann wird das Vial 5 mit der Kappe 12 voran in den Konnektor 3 eingeschoben, wobei die trichter- oder insbesondere becherförmige Ausgestaltung des Konnektors 3 das zentrierte Einführen vereinfacht.

Das Septum 52 des Vials 5 wird dabei von dem Spike 10 durchstoßen und die Kappe 12 des Vials 5 bzw. der Kopf des Vials 5, welcher kragenförmig ausgebildet ist, verrastet im Konnektor 3 (siehe dazu Fig 18a und 18b).

Sodann kann durch eine Drehung des Vials 5, durch welche der Spike 10 mitgedreht wird, eine Fluidverbindung zwischen dem Vial 5 und dem Infusionsbeutel 1 geöffnet werden. Dazu umfasst der Konnektor 3 ein Ventil, welches vorzugsweise über eine Drehbewegung sowohl geöffnet als auch geschlossen werden kann.

Fig. 2 ist eine perspektivische Darstellung nur des Konnektors 3 (ohne Infusionsbeutel 1) mit dem mit dem Konnektor 3 verbundenen Vial 5. Das Vial 5 ist in der becher- bzw. trichterförmigen Vialaufnahme 14 verrastet.

Das Unterteil 3a des Konnektors 3 umfasst in diesem Ausführungsbeispiel einen Verbindungsabschnitt für den Infusionsbeutel 1, welcher insbesondere als Einschweißabschnitt 18 ausgebildet ist. Der Einschweißabschnitt 18 ist in diesem Ausführungsbeispiel schiffchenförmig ausgebildet. Durch das Unterteil 3a des Konnektors 3 führt ein Kanal 17 in den Infusionsbeutel 1.

Das Unterteil 3a ist mit dem Mittelteil 13 verbunden, wobei das Mittelteil 13 seinerseits mit der Vialaufnahme 14 verbunden ist. Das Mittelteil 13 und die Vialaufnahme 14 können in einer anderen, nicht dargestellten Ausführungsform auch einstückig ausgebildet sein.

Weiter kann das Unterteil 3a des Konnektors 3 statt eines Verbindungsabschnitts zum Einschweißen in den Infusionsbeutel 1 gemäß einem anderen Ausführungsbeispiel auch ein Anschlussstück zum Anschließen an einem Port umfassen. In diesem, hier nicht dargestellten Ausführungsbeispiel ist der Konnektor 3 als ein separater Adapter für einen Port ausgebildet. Das Anschlussstück des Konnektors 3 kann beispielweise als ein Luer-Konnektor oder ein Luer-Lock-Konnektor ausgebildet sein.

Fig. 3 ist eine Seitenansicht des Konnektors 3, dessen Gehäuse aus dem Unterteil 3, dem Mittelteil 13 und der Vialaufnahme 14 besteht. Das Gehäuse des Konnektors 3 ist in diesem Ausführungsbeispiel also dreiteilig ausgebildet.

Zwischen dem Unterteil 3a des Konnektors 3 und dem Mittelteil 13 befindet sich der Kopplungsabschnitt 19. Zwischen dem Mittelteil 13 und der Vialaufnahme 14 befindet sich der Kopplungsabschnitt 15.

Die drei Gehäusebestandteile können insbesondere, wie nachstehend noch ausführlich erläutert wird, miteinander verrastet sein.

Der Kopplungsabschnitt 15 zwischen dem Mittelteil 13 und der Vialaufnahme 14 hat hier einen größeren Durchmesser als der Kopplungsabschnitt 19 zwischen dem Unterteil 3a und dem Mittelteil 13, da der Kopplungsabschnitt 15 der größeren Vialaufnahme 14 angepasst ist.

Der Spike 10 ist im Inneren des Gehäuses angeordnet. Er ist als Hohlnadel, vorzugsweise aus Kunststoff, ausgebildet und ragt in die abschnittsweise trichter- bzw. becherförmig ausgebildete Vialaufnahme 14 hinein.

Die Vialaufnahme 14 umfasst in dem Ausführungsbeispiel eine randseitige Ausnehmung 16. Durch die Ausnehmung 16 wird es ermöglicht, dass der Verwender das gesamte Innenvolumen des (transparenten) Vials 5 sehen kann. Er kann hierdurch zum Beispiel überprüfen, ob das Vial 5 vollständig entleert ist oder der Wirkstoff vollständig aufgelöst ist.

Fig. 4 ist eine perspektivische Explosionsdarstellung der Komponenten des Konnektors 3. Die Komponenten des Konnektors 3 umfassen in diesem Ausführungsbeispiel das Unterteil 3a, den Spike 10, das Dichtelement 21, das Mittelteil 13 sowie die Vialaufnahme 14.

Das Unterteil 3a des Konnektors 3 mit dem Kanal 17 umfasst den Einschweißabschnitt 18 sowie auf der gegenüberliegenden Seite den Kopplungsabschnitt 19 des Unterteils 3a zum Mittelteil 13.

Im montierten Zustand wird der Kopplungsabschnitt 19 des Unterteils 3a mit dem Kopfstück 20 des Mittelteils 13 verrastet.

Zwischen dem Unterteil 3a und dem Mittelteil 13 ist das Dichtelement 21 eingesetzt, welches den Durchgang 25 für den Spike 10 aufweist. Das Dichtelement 21 dient sowohl der Abdichtung des Infusionsbeutels 1 als auch, im Zusammenwirken mit dem Spike 10, als Ventilkomponente.

Der Spike 10 umfasst das Gewinde 23, welches im montierten Zustand in einem Gewinde 28 des Unterteils 3a sitzt (siehe dazu auch Fig. 6). Vorzugsweise ist das Gewinde 23 des Spikes 10 als Außengewinde und das Gewinde 28 des Unterteils 3a als Innengewinde ausgebildet.

Der Kopplungsabschnitt 15 des Mittelteils 13 wird seinerseits wiederum auf dem Verbindungsabschnitt 24 der Vialaufnahme 14 aufgerastet. Wie bereits vorstehend ausgeführt ist, können in einem hier nicht dargestellten Ausführungsbeispiel das Mittelstück 13 und die Vialaufnahme 14 auch einstückig ausgebildet sein.

Fig. 5 ist eine perspektivische Ansicht des Unterteils 3a, welches den Kopplungsabschnitt 19 zum Mittelteil 13 sowie den Einschweißabschnitt 18 aufweist. Fig. 6 ist eine axiale Schnittansicht des Unterteils 3a und Fig. 7 ist eine Draufsicht auf das Unterteil 3a (vom Infusionsbeutel 1 ausgesehen).

Wie in der axialen Schnittansicht gemäß Fig. 6 dargestellt, umfasst der Verbindungsabschnitt 19 den Kragen 26, welcher in einer korrespondierenden Nut 39 des Mittelteils 13 verrastet wird (siehe Fig. 14).

Weiter umfasst der Kopplungsabschnitt 19 eine Verzahnung 27, welche im montierten Zustand in eine Verzahnung 36 des Mittelteils 13 (siehe dazu auch Fig. 14) eingreift und eine Verdrehsicherung bildet.

Das stirnseitige Ende 40 des Unterteils 3a greift in seinem montierten Zustand in das Dichtelement 21. Das stirnseitige Ende 40 des Unterteils 3c kommt zur Anlage auf der Oberseite des Dichtelements 21 neben dem Ring 34 des Dichtelements 21.

Das Gewinde 28 des Unterteils 3a ist, wie insbesondere in Fig. 7 dargestellt, segmentiert ausgebildet. In diesem Ausführungsbeispiel umfasst das Gewinde 28 fünf Segmente.

Zwischen den Segmenten des Gewindes 28 werden dadurch jeweils sich axial erstreckende Ausnehmungen 50 bereitgestellt, welche, im geöffneten Zustand des Konnektors 3, im Zusammenwirken mit dem Spike 10 zumindest einen sich axial erstreckenden Kanal zum Durchtritt von Flüssigkeit bilden.

Fig. 8 zeigt links eine erste Seitenansicht, mittig eine um 90° gedrehte zweite Seitenansicht und rechts zudem noch eine perspektivische Ansicht des Spikes 10. Der Spike 10 ist in einer Ausführungsform aus Kunststoff, zum Beispiel aus einem Polycarbonat, ausgebildet. Der Spike 10 umfasst den Einstichabschnitt 29. Dieser weist eine Spitze 30 auf.

Weiter geht von der Spitze 30 aus ein seitlicher Einschnitt 22 in die Seitenwand des Spikes 10 ab, welcher innerhalb des Einstichabschnitts 29 endet. Hierdurch wird zum einen das Durchstoßen des Septums des Vials 5 erleichtert. Zum anderen wird so ein großer Querschnitt zum Durchtritt von Flüssigkeit bereitgestellt.

Zwischen dem Gewinde 23 und dem Einstechabschnitt 29 umfasst der Spike 10 eine seitliche Öffnung 33 zum Durchtritt von Flüssigkeit. Die seitliche Öffnung 33 wird im montierten und verschlossenen Zustand des Konnektors 3 durch das Dichtelement 21 abgedichtet (siehe dazu Fig. 18a und 18b).

Der Spike 10 umfasst hier ein zweizügiges Gewinde 23, welches in diesem Ausführungsbeispiel als Abflachung der Gewindezähne ausgebildete Ausnehmungen 49 aufweist. Diese Ausnehmungen 49 sind axial hintereinander angeordnet.

Im geöffneten Zustand des Konnektors 3 überschneiden sich die Ausnehmungen 49 zumindest abschnittweise mit den Ausnehmungen 50 des Gewindes 28 des Unterteils 3a, so dass zumindest ein sich axial erstreckender Kanal zum Durchtritt von Flüssigkeit ausgebildet wird.

Fig. 9 ist eine axiale Schnittansicht des Spikes 10. Der Spike 10 ist zumindest abschnittsweise als Hohlnadel ausgebildet.

Der Einstechabschnitt 29 des Spikes 10 umfasst einen sich axial erstreckenden Kanal 31, welcher im mittleren Bereich des Spikes 10 in einen sich zur Seite hin, vorzugsweise radial, erstreckenden Kanal 32 übergeht, durch welchen die seitliche Öffnung 33 ausgebildet wird. Der axial erstreckende Kanal 31 und der radial erstreckende Kanal 32 bilden zusammen den Kanal oder Durchgang zur Überführung der Flüssigkeit von dem Vial 5 in den Infusionsbeutel 1 oder von dem Infusionsbeutel 1 in das Vial 5.

Wie in der Draufsicht auf die Spitze 30 des Spikes 10 gemäß Fig. 10 dargestellt, ist der Einstechabschnitt 29 des Spikes 10 zumindest abschnittweise nicht rund. Vorzugsweise ist der Einstechabschnitt 29 des Spikes 10 zumindest abschnittsweise polygonal, insbesondere trapezförmig, geformt. Dadurch wird, wenn der Spike 10 im Septum des Vials 5 eingestochen ist, eine Verdrehsicherung bereitgestellt.

Fig. 11 ist eine perspektivische Ansicht des Dichtelements 21, welches aus einem elastischen Material aufgebaut ist. Das Dichtelement 21 umfasst einen zentralen Durchgang 25, dessen Seitenwand 48 den Spike 10 im montierten Zustand dichtend umgibt. Die Seitenwand 48 dichtet im verschlossenen Zustand auch die seitliche Öffnung 33 des Spikes 10 ab.

Das Dichtelement 21 umfasst in diesem Ausführungsbeispiel an seiner Oberseite und/oder seiner Unterseite (nicht dargestellt in den Figuren) radiale Stege 47, welche insbesondere auch als Verdrehsicherung dienen können. Da das Dichtelement 21 aber fest zwischen dem Unterteil 3a und dem Mittelteil 13 eingeklemmt wird, kann auf die Stege 47 gegebenenfalls verzichtet werden.

Wie in der Schnittansicht gemäß Fig. 12 dargestellt, umfasst das Dichtelement 21 einen randseitigen Ring 34, der einen umlaufenden, um 90° gedrehten T-förmigen Abschnitt des Dichtelements 21 bildet. Im montierten Zustand ist dieser Ring 34 auf einer Seite formschlüssig in einer stirnseitigen ringförmigen Nut 37 des Mittelteils 13 gesichert (siehe dazu Fig. 14). Auf der gegenüberliegenden Seite wird der Ring 34 zwischen dem stirnseitigen Ende 40 des Unterteils 3a, welches in das Dichtelement 21 greift, und dem Kopfstück 20 des Mittelteils 13 gesichert, so dass auf beiden Seiten des Dichtelements ein Formschluss vorhanden ist. Ein sich in Richtung des Mittelteils 13 erstreckender innerer Flansch 35 des Dichtelements 21 greift in den ringförmigen Abschnitt 38 des Mittelteils 13 ein (siehe dazu auch Fig. 14).

Auf diese Weise ist das Dichtelement 21 sicher zwischen dem Unterteil 3a und dem Mittelteil 13 fixiert, ohne dass die Gefahr des Herausdrückens besteht.

Fig. 13 ist eine perspektivische Ansicht des Mittelteils 13, welches den Kopplungsabschnitt 15 für die Vialaufnahme 14 und das Kopfstück 20 zum Einsetzen des Unterteils 3a umfasst. Fig. 14 ist eine entsprechende Schnittansicht des Mittelteils 13.

Das Kopfstück 20 ist als Kopplungsabschnitt 41 zum Einsetzen des Kopplungsabschnitts 19 des Unterteils 3a ausgebildet. Hierzu umfasst das Kopfstück 20 die Nut 39, in welcher im montierten Zustand der Kragen 26 des Unterteils 3a verrastet wird (siehe dazu auch Fig. 6 sowie Fig. 18a/b und 19). Das Kopfstück 20 ist innenseitig unterhalb der radialen Nut 39, in welcher der Kragen 26 des Unterteils 3a verrastet, mit einer Verzahnung 36 versehen. Im Bereich der Verzahnung sitzt im montierten Zustand das Dichtelement 21.

Die Verzahnung 36 wirkt zum einen als Verdrehsicherung für das Dichtelement 21, welches zusammengepresst wird und sich so in die Verzahnung 36 drückt.

Zum anderen greift angrenzend zu der radialen Nut 39, in welcher der Kragen 26 des Unterteils 3a verrastet, die Verzahnung 27 des Unterteils 3a in die Verzahnung 36 des Mittelteils 13, so dass durch die Verzahnung 36 des Mittelteils 13 auch das Unterteil 3a gegenüber dem Mittelteil 13 verdrehgesichert ist.

Die stirnseitige ringförmige Nut 37 dient, wie vorstehend beschrieben, als Formschlusselement für den umlaufenden Ring 34 des Dichtelements 21. In den inneren ringförmigen Abschnitt 38 des Mittelteils 13 greift der Flansch 35 des Dichtelements 21 ein.

Der Kopplungsabschnitt 15 umfasst in dieser Ausführungsform zwei umlaufende Nuten 42, in welchen jeweils ein Kragen 43 der Vialaufnahme 14 verrastet wird (siehe dazu Fig. 15).

Fig. 15 ist eine perspektivische Ansicht der Vialaufnahme 14. Die Vialaufnahme 14 umfasst einen becher- bzw. trichterförmigen Abschnitt 44, an welchen das Kopplungsstück 51 mit den hier zwei Kragen 43 für das Mittelteil 13 angrenzt.

Weiter umfasst die Vialaufnahme 14 eine Vielzahl von in Einsetzrichtung der Vial 5 geneigten Klemmfingern 45.

Wie in der Draufsicht gemäß Fig. 16 dargestellt, verjüngen sich die Klemmfinger 45 in ihrer Breite von dem außenliegenden Sockel nach innen. Innen enden sie in der dargestellten Ausführungsform in einer Spitze 46. Die außenliegenden Sockel der Klemmfinger 45 gehen jeweils über einen im Wesentlichen runden Abschnitt ineinander über. Zwischen den Spitzen 46 sind die Klemmfinger 45 rundlich, insbesondere im Wesentlichen kreisförmig, gestaltet.

Wie in der Schnittansicht gemäß Fig. 17 dargestellt, sind die Klemmfinger 45 in Einsetzrichtung um den Winkel α geneigt. Die im allgemeinen Teil der Beschreibung genannten Gradangaben beziehen sich dabei auf die Unterseite der Klemmfinger 45. Der Winkel α, um welchen die Klemmfinger 45 in Einsetzrichtung des Vials 5 geneigt sind, beträgt insbesondere zwischen 40° und 60°.

Weiter verjüngt sich, wie insbesondere in der perspektivischen Ansicht gemäß Fig. 15 zu erkennen ist, auch die Dicke der Klemmfinger 45, indem diese sowohl an ihrer Oberseite als auch an ihrer Unterseite zur Spitze 46 hin abgeflacht sind.

Die Klemmfinger 45 verkrallen sich so an der Unterseite der Kappe 12 oder des Kopfs des Vials. Ein Herausziehen des einmal mit dem Konnektor 3 verbundenen Vials 5 aus dem Konnektor 3 ist zerstörungsfrei nicht möglich.

Die Fig. 18a und 18b zeigen eine axiale Schnittansicht des gesamten Konnektors 3 in einem verschlossenen Zustand der Fluidverbindung. Fig. 18a zeigt den Konnektor 3 als solches ohne das Vial 5. Fig. 18b zeigt dagegen den Konnektor 3 mit dem angeschlossenen Vial 5. Das Vial 5 ist einrastend mit dem Konnektor 3 verbunden. Im angeschlossenen Zustand penetriert der Spike 10 des Konnektors 3 das Septum 52 in dem Vial 5.

Der Spike 10 lässt sich durch ein Drehen des Vials 5 in eine geöffnete und eine geschlossene Endstellung überführen. Dadurch wird ein Ventil zum Öffnen und Schließen der Fluidverbindung zwischen dem Vial 5 und dem Infusionsbeutel 1 bereitgestellt.

Zum Öffnen und Schließen der Fluidverbindung wird das Vial 5 relativ gegenüber dem Konnektor 3 gedreht. Das Öffnen und Schließen der Fluidverbindung kann auch durch ein Drehen des Konnektors 3 gegenüber dem Vial 5 erfolgen.

Wie bereits vorstehend ausgeführt, zeigen Fig. 18a und 18b die geschlossene Endstellung des Spikes 10. In dieser geschlossenen Stellung ist die seitliche Öffnung 33, die durch den vom axialen Kanal 31 des Spikes 10 ausgehenden radialen Kanal 32 gebildet wird, durch das Dichtelement 21 verschlossen. Gleichzeitig dichtet das zwischen dem Unterteil 3a und dem Mittelteil 13 eingesetzte Dichtelement 21 den Infusionsbeutel 1 nach außen hin ab.

Fig. 19 zeigt in einer Schnittansicht das in den Konnektor 3 eingesetzte Vial 5, wobei sich der Konnektor 3 nunmehr in seinem geöffneten Zustand befindet. Der Spike 10 durchstößt das Septum 52 des Vials 5. Durch eine Drehung des Vials 5 befindet sich der Spike 10 in einer geöffneten Endstellung des Konnektors 3.

Durch eine Drehung des Vials 5 wird der in dem Septum 52 des Vials 5 verdrehsicher arretierte Spike 10 mitgedreht. Der Spike 10 wird dadurch in die geöffnete Endstellung gedreht. Denn durch das Mitdrehen des Spikes 10 wird das Gewinde 23 des Spikes 10 in dem Gewinde 28 des Unterteils 4a gedreht. Dadurch verschiebt sich der Spike 10 in axialer Richtung derart, dass der radiale Kanal 32 und damit die seitliche Öffnung 33 aus dem Dichtelement 21 herausbewegt werden.

Über die seitliche Öffnung 33 kann nunmehr ein Fluid an dem Gewinde 23 des Spikes 10 vorbei über den Kanal 17 im Unterteil 3a in den Infusionsbeutel 1 oder auch in umgekehrter Richtung fließen.

Wie vorstehend beschrieben, erlaubt dabei das segmentierte Gewinde 28 des Unterteils 3a in Zusammenwirken mit den Ausnehmungen 49 im Gewinde 23 des Spikes 10 ein Fließen entlang eines sich von der seitlichen Öffnung 33 bis zum Kanal 17 erstreckenden axialen Kanals. Die Flüssigkeit fließt also nach dem Austritt aus der seitlichen Öffnung 33 im Unterteil 3c axial entlang des Gewindes 23 des Spikes 10.

Im geöffneten Zustand kommt der Spike 10 vorzugsweise in einer Endstellung zur Anlage. Vorzugsweise ist die Fluidverbindung auch wieder verschließbar, indem das Vial 5 soweit zurückgedreht wird, dass der Spike 10 in der in Fig. 18b dargestellten Endstellung zur Anlage kommt.

Durch die Erfindung kann auf einfache Weise ein komfortabel und sicher zu bedienender Konnektor 3 für ein Vial 5, zum Beispiel zum Anschließen eines Vials 5 an einen Infusionsbeutel 1, bereitgestellt werden.

### Bezugszeichenliste

- 1: Infusionsbeutel
- 2: Port
- 3: Konnektor
- 3a: Unterteil des Konnektors 3
- 4: Entnahmeport
- 4a: Unterteil des Entnahmeports 4
- 4b: Oberteil des Entnahmeports 4
- 4c: Abbrechteil des Entnahmeports 4
- 5: Vial
- 6: Bereich der Querschweißnaht 7
- 7: Querschweißnaht
- 8: Längsschweißnaht
- 9: Hänger
- 10: Spike
- 11: Siegelfolie des Konnektors 3
- 12: Kappe des Vials 5
- 13: Mittelteil des Konnektors 3
- 14: Vialaufnahme des Konnektors 3
- 15: Kopplungsabschnitt des Mittelteils 13 zur Vialaufnahme 14
- 16: Ausnehmung in der Vialaufnahme 14
- 17: Kanal im Unterteil 3a des Konnektors 3
- 18: Einschweißabschnitt des Unterteils 3a des Konnektors 3
- 19: Kopplungsabschnitt des Unterteils 3a zum Mittelteil 13
- 20: Kopfstück des Mittelteils 13 des Konnektors 3
- 21: Dichtelement des Konnektors 3
- 22: Einschnitt im Spike 10
- 23: Gewinde des Spikes 10
- 24: Verbindungsabschnitt der Vialaufnahme 14
- 25: Durchgang im Dichtelement 21 des Konnektors 3
- 26: Kragen am Unterteil 3a des Konnektors 3
- 27: Verzahnung des Unterteils 3a
- 28: Gewinde im Inneren des Unterteils 3a
- 29: Einstechabschnitt am Spike 10
- 30: Spitze des Spikes 10
- 31: Axialer Kanal im Spike 10
- 32: Radialer Kanal im Spike 10
- 33: Seitliche Öffnung im Spike 10
- 34: Ring des Dichtelements 21
- 35: Flansch des Dichtelements 21
- 36: Verzahnung des Mittelteils 13
- 37: Stirnseitige Nut im Mittelteil 13
- 38: Innerer ringförmiger Abschnitt im Mittelteil 13
- 39: Radiale Nut im Mittelteil 13
- 40: Stirnseitiges Ende des Unterteils 3a
- 41: Kopplungsabschnitt des Mittelteils 13 zum Unterteil 3a
- 42: Nut im Mittelteil 13
- 43: Kragen der Vialaufnahme 14
- 44: Trichter- bzw. becherförmiger Abschnitt der Vialaufnahme
- 45: Klemmfinger der Vialaufnahme 14
- 46: Spitze eines Klemmfingers 45
- 47: Steg auf dem Ring 34 des Dichtelements 21
- 48: Seitenwand des Durchgangs 25 im Dichtelement 21
- 49: Ausnehmung (bzw. Abflachung) des Gewindes 23 des Spikes 10
- 50: Ausnehmung des Gewindes 28 im Unterteil 3a
- 51: Kopplungsstück der Vialaufnahme 14 zum Mittelteil 13
- 52: Septum des Vials 5

## Patentansprüche

1. Als Infusionsbeutel (1) ausgebildete medizinische Verpackung, welche einen Konnektor (3) zum Anschluss eines Vials (5) umfasst,
wobei der Konnektor (3) einen Spike (10) zum Durchstoßen eines Septums (52) des Vials (5) zum Bereitstellen einer Fluidverbindung zu einem Innenvolumen des Infusionsbeutels (1) umfasst,
wobei der Spike (10) drehbar in dem Konnektor (3, 60) ausgebildet ist, um die Fluidverbindung von dem Vial (5) zu dem Innenvolumen des Infusionsbeutels (1) zu öffnen,
wobei der Spike (10) einen Einstichabschnitt (29), umfasst, der eine Spitze (30) und einen seitlichen Einschnitt (22) in der Seitenwand des Spikes (10) aufweist,
wobei von der Spitze (30) aus der seitliche Einschnitt (22) in die Seitenwand des Spikes (10) abgeht, welcher innerhalb des Einstichabschnitts (29) endet, und
wobei der Spike (10) ein Gewinde (23) aufweist, welches in einem Gewinde (28) eines Gehäuseteils des Konnektors (3), insbesondere eines Unterteils (3a) des Konnektors (3), geführt ist,
**dadurch gekennzeichnet, dass** der Spike (10) einen sich axial erstreckenden Kanal (31), der in einen sich zur Seite hin, vorzugsweise radial, erstreckenden Kanal (32) mit einer seitlichen Öffnung (33) übergeht, umfasst, wobei die seitliche Öffnung (33) zwischen dem Gewinde (23) und dem Einstechabschnitt (29) angeordnet ist und in einem geschlossenen Zustand der Fluidverbindung an ein Dichtelement (21) angrenzt, wobei der Spike (10) durch eine Drehbewegung des Vials (5) derart axial verschiebbar ist, dass die seitliche Öffnung (33) aus dem Dichtelement (21) heraus bewegt und die Fluidverbindung von dem Vial (5) zu dem Innenvolumen des Infusionsbeutels (1) geöffnet wird.

2. Als Infusionsbeutel (1) ausgebildete medizinische Verpackung nach dem vorstehenden Anspruch, **dadurch gekennzeichnet, dass** der Konnektor (3) eine Vialaufnahme (14) umfasst, in welcher das Vial (5) verrastbar ist.

3. Als Infusionsbeutel (1) ausgebildete medizinische Verpackung nach Anspruch 1, **dadurch gekennzeichnet, dass** das Gewinde (23) des Spikes (10) zumindest zweizügig, vorzugsweise genau zweizügig, ausgebildet ist.

4. Als Infusionsbeutel (1) ausgebildete medizinische Verpackung nach einem der vorstehenden Ansprüche, **dadurch gekennzeichnet, dass** das Gewinde (23) des Spikes (10) und/oder das Gewinde (28) des Gehäuseteils des Konnektors (3) Ausnehmungen (49, 50) zum Durchtritt von Flüssigkeit aufweist bzw. aufweisen.

5. Als Infusionsbeutel (1) ausgebildete medizinische Verpackung nach dem vorstehenden Anspruch, **dadurch gekennzeichnet, dass** der Spike (10) derart ausgebildet ist, dass dieser verdrehgesichert in dem durchstoßenen Septum (52) des Vials (5) sitzt.

6. Als Infusionsbeutel (1) ausgebildete medizinische Verpackung nach einem der vorstehenden Ansprüche, **dadurch gekennzeichnet, dass** sich der Spike (10) durch ein Unterteil (3a) des Konnektors (3) und durch ein weiteres angrenzendes Gehäuseteil des Konnektors (1), insbesondere durch ein Mittelteil (13), erstreckt, welches mit dem Unterteil (3a) verbunden ist, wobei das Unterteil (3a) gegenüber dem angrenzenden Gehäuseteil über das Dichtelement (21) abgedichtet ist.

7. Als Infusionsbeutel (1) ausgebildete medizinische Verpackung nach einem der vorstehenden Ansprüche, **dadurch gekennzeichnet, dass** der Konnektor (3) derart ausgebildet ist, dass der Spike (10) durch mehr als eine Viertelumdrehung und/oder weniger als eine ganze Umdrehung, insbesondere durch etwa eine halbe Umdrehung, von einer geschlossenen in eine geöffnete Position bewegbar ist.

8. Als Infusionsbeutel (1) ausgebildete medizinische Verpackung nach einem der vorstehenden Ansprüche, **dadurch gekennzeichnet, dass** der Konnektor (3) ein Unterteil (3a) mit einem Gewinde (28) für den Spike (10) sowie ein Mittelteil (13) umfasst, wobei das Dichtelement (21) zumindest in dem Mittelteil (13) angeordnet ist und wobei das Unterteil (3a) und das Mittelteil (13) miteinander verrastet sind.

9. Als Infusionsbeutel (1) ausgebildete medizinische Verpackung nach dem vorstehenden Anspruch,
**dadurch gekennzeichnet, dass** das Unterteil (3a) und das Mittelteil (13) verdrehgesichert miteinander verbunden sind, insbesondere mittels einer ineinandergreifenden Verzahnung (27, 36).

10. Als Infusionsbeutel (1) ausgebildete medizinische Verpackung nach Anspruch 2, **dadurch gekennzeichnet, dass** die Vialaufnahme (14) eine Vielzahl von nach innen in Einsetzrichtung des Vials (5) geneigten Klemmfingern (45) umfasst.

11. Als Infusionsbeutel (1) ausgebildete medizinische Verpackung nach dem vorstehenden Anspruch, **dadurch gekennzeichnet, dass** die Vialaufnahme (14) einen trichterförmigen Abschnitt (44) zum Einführen des Vials (5) aufweist.

12. Konnektor (3) für eine medizinische Verpackung (1) zum Bereitstellen einer Fluidverbindung zwischen der medizinischen Verpackung (1) und einem Vial (5), wobei der Konnektor (3) einen Spike (10) zum Durchstoßen eines Septums (52) des Vials (5) und ein den Spike (10) umschließendes Dichtelement (21) umfasst,
wobei der Spike (10) drehbar in dem Konnektor (3) ausgebildet ist und
wobei der Spike (10) einen Einstichabschnitt (29), umfasst, der eine Spitze (30) und einen seitlichen Einschnitt (22) in der Seitenwand des Spikes (10) aufweist,
wobei von der Spitze (30) aus der seitliche Einschnitt (22) in die Seitenwand des Spikes (10) abgeht, welcher innerhalb des Einstichabschnitts (29) endet, und
wobei der Spike (10) ein Gewinde (23) aufweist, welches in einem Gewinde (28) eines Gehäuseteils des Konnektors (3), insbesondere eines Unterteils (3a) des Konnektors (3), geführt ist,
**dadurch gekennzeichnet, dass** der Spike (10) einen sich axial erstreckenden Kanal (31), der in einen sich zur Seite hin, vorzugsweise radial, erstreckenden Kanal (32) mit einer seitlichen Öffnung (33) übergeht, umfasst, wobei die seitliche Öffnung (33) zwischen dem Gewinde (23) und dem Einstechabschnitt (29) angeordnet ist und in einer geschlossenen Fluidverbindung an das Dichtelement (21) angrenzt, wobei der Spike (10) durch eine Drehbewegung des Vials (5) derart axial verschiebbar ist, dass die seitliche Öffnung (33) des Kanals (32) axial aus dem Dichtelement (21) heraus bewegt und die Fluidverbindung zwischen dem Vial (5) und der medizinischen Verpackung (1) geöffnet wird.

13. Konnektor (3, 60) nach vorstehendem Anspruch, **dadurch gekennzeichnet, dass** der Konnektor (3, 60) als an einen Port der medizinischen Verpackung (1, 70) anschließbarer Adapter, insbesondere mit einem Luer-Anschluss oder einem Luer-Lock-Anschluss, ausgebildet ist oder dass der Konnektor (3, 60) eine Komponente des Ports der medizinischen Verpackung (1) ist.

## Claims

1. A medical package in the form of an infusion bag (1), which comprises a connector (3) for connecting a vial (5),
wherein the connector (3) comprises a spike (10) for piercing a septum (52) of the vial (5) to provide a fluid connection to an inner volume of the infusion bag (1),
wherein the spike (10) is formed so as to be rotatable in the connector (3, 60) to open the fluid connection from the vial (5) to the inner volume of the infusion bag (1),
wherein the spike (10) comprises a piercing section (29) having a tip (30) and a lateral cut (22) in the side wall of the spike (10),
wherein the lateral cut (22) in the side wall of the spike (10) extends from the tip (30) and ends within the piercing section (29), and
wherein the spike (10) has a thread (23) which is guided in a thread (28) of a housing part of the connector (3), in particular of a lower part (3a) of the connector (3),
**characterised in that** the spike (10) comprises an axially extending channel (31) which merges into a channel (32) extending to the side, preferably radially, with a lateral opening (33), wherein the lateral opening (33) is arranged between the thread (23) and the piercing section (29) and adjoins a sealing element (21) in a closed state of the fluid connection, wherein the spike (10) is axially displaceable by a rotary movement of the vial (5) in such manner that the lateral opening (33) is moved out of the sealing element (21) and the fluid connection from the vial (5) to the inner volume of the infusion bag (1) is opened.

2. The medical package in the form of an infusion bag (1) according to the preceding claim, **characterised in that** the connector (3) comprises a vial holder (14) in which the vial (5) can be latched.

3. The medical package in the form of an infusion bag (1) according to claim 1, **characterised in that** the thread (23) of the spike (10) is designed with at least two flights, preferably exactly two flights.

4. The medical package in the form of an infusion bag (1) according to one of the preceding claims, **characterised in that** the thread (23) of the spike (10) and/or the thread (28) of the housing part of the connector (3) has or have recesses (49, 50) for the passage of liquid.

5. The medical package in the form of an infusion bag (1) according to the preceding claim, **characterised in that** the spike (10) is designed in such manner that it sits in the pierced septum (52) of the vial (5) so as to be secured against rotation.

6. The medical package in the form of an infusion bag (1) according to one of the preceding claims, **characterised in that** the spike (10) extends through a lower part (3a) of the connector (3) and through a further adjoining housing part of the connector (1), in particular through a middle part (13), which is connected to the lower part (3a), wherein the lower part (3a) is sealed off from the adjoining housing part via the sealing element (21).

7. The medical package in the form of an infusion bag (1) according to one of the preceding claims, **characterised in that** the connector (3) is designed in such manner that the spike (10) can be moved from a closed to an open position by more than a quarter turn and/or less than a full turn, in particular by about half a turn.

8. The medical package in the form of an infusion bag (1) according to one of the preceding claims, **characterised in that** the connector (3) comprises a lower part (3a) with a thread (28) for the spike (10) and a middle part (13), wherein the sealing element (21) is arranged at least in the middle part (13) and wherein the lower part (3a) and the middle part (13) are latched together.

9. The medical package in the form of an infusion bag (1) according to the preceding claim,
**characterised in that** the lower part (3a) and the middle part (13) are connected to one another so as to be secured against rotation, in particular by means of an interlocking toothing (27, 36).

10. The medical package in the form of an infusion bag (1) according to claim 2, **characterised in that** the vial holder (14) comprises a plurality of clamping fingers (45) inclined inwards in the insertion direction of the vial (5).

11. The medical package in the form of an infusion bag (1) according to the preceding claim, **characterised in that** the vial holder (14) has a funnel-shaped section (44) for inserting the vial (5).

12. A connector (3) for a medical package (1) for providing a fluid connection between the medical package (1) and a vial (5), wherein the connector (3) comprises a spike (10) for piercing a septum (52) of the vial (5) and a sealing element (21) enclosing the spike (10),
wherein the spike (10) is formed so as to be rotatable in the connector (3) and
wherein the spike (10) comprises a piercing section (29) having a tip (30) and a lateral cut (22) in the side wall of the spike (10),
wherein the lateral cut (22) in the side wall of the spike (10) extends from the tip (30) and ends within the piercing section (29), and
wherein the spike (10) has a thread (23) which is guided in a thread (28) of a housing part of the connector (3), in particular of a lower part (3a) of the connector (3),
**characterised in that** the spike (10) comprises an axially extending channel (31) which merges into a channel (32) extending to the side, preferably radially, with a lateral opening (33), wherein the lateral opening (33) is arranged between the thread (23) and the piercing section (29) and adjoins the sealing element (21) in a closed fluid connection, wherein the spike (10) is axially displaceable by a rotary movement of the vial (5) in such manner that the lateral opening (33) of the channel (32) is moved out of the sealing element (21) and the fluid connection between the vial (5) and the medical package (1) is opened.

13. The connector (3, 60) according to the preceding claim, **characterised in that** the connector (3, 60) is in the form of an adapter which can be connected to a port of the medical package (1, 70), in particular with a Luer connection or a Luer lock connection, or **in that** the connector (3, 60) is a component of the port of the medical package (1).

## Revendications

1. Emballage médical conçu comme une poche de perfusion (1), qui comprend un connecteur (3) pour le raccordement d'un flacon (5),
dans lequel le connecteur (3) comprend un pic (10) pour percer un septum (52) du flacon (5) afin de fournir une liaison fluidique à un volume interne de la poche de perfusion (1),
dans lequel le pic (10) est conçu de manière à pouvoir tourner dans le connecteur (3, 60) pour ouvrir la liaison fluidique depuis le flacon (5) vers le volume interne de la poche de perfusion (1),
dans lequel le pic (10) comprend une partie de piqûre (29), qui présente une pointe (30) et une incision latérale (22) dans la paroi latérale du pic (10),
dans lequel l'incision latérale (22) part de la pointe (30) dans la paroi latérale du pic (10) et se termine à l'intérieur de la section de piqûre (29), et
dans lequel le pic (10) présente un filetage (23) qui est guidé dans un filetage (28) d'une partie de boîtier du connecteur (3), en particulier d'une partie inférieure (3a) du connecteur (3),
**caractérisé en ce que** le pic (10) comprend un canal s'étendant axialement (31) qui se transforme en un canal s'étendant latéralement, de préférence radialement (32) comportant une ouverture latérale (33), dans lequel l'ouverture latérale (33) est agencée entre le filetage (23) et la partie de piqûre (29) et est adjacente à un élément d'étanchéité (21) dans un état fermé de la liaison fluidique, dans lequel le pic (10) peut être entraîné en mouvement axial par un déplacement de tour du flacon (5) de telle sorte que l'ouverture latérale (33) est déplacée hors de l'élément d'étanchéité (21) et la liaison fluidique est ouverte du flacon (5) vers le volume interne de la poche de perfusion (1).

2. Emballage médical conçu comme une poche de perfusion (1) selon la revendication précédente, **caractérisé en ce que** le connecteur (3) comprend un logement de flacon (14) dans lequel le flacon (5) peut être encliqueté.

3. Emballage médical conçu sous forme de poche de perfusion (1) selon la revendication 1, **caractérisé en ce que** le filetage (23) du pic (10) est conçu avec au moins deux filets, de préférence avec exactement deux filets.

4. Emballage médical conçu sous forme de poche de perfusion (1) selon l'une des revendications précédentes, **caractérisé en ce que** le filetage (23) du pic (10) et/ou le filetage (28) de la partie de boîtier du connecteur (3) présente ou présentent des évidements (49, 50) pour le passage de liquide.

5. Emballage médical conçu sous forme de poche de perfusion (1) selon la revendication précédente, **caractérisé en ce que** le pic (10) est conçu de manière à ne pas pouvoir tourner dans le septum (52) percé du flacon (5).

6. Emballage médical conçu comme une poche de perfusion (1) selon l'une des revendications précédentes, **caractérisé en ce que** le pic (10) s'étend à travers une partie inférieure (3a) du connecteur (3) et à travers une autre partie de boîtier adjacente du connecteur (1), en particulier à travers une partie centrale (13), qui est reliée à la partie inférieure (3a), dans lequel la partie inférieure (3a) est rendue étanche par rapport à la partie de boîtier adjacente par l'intermédiaire de l'élément d'étanchéité (21).

7. Emballage médical conçu comme une poche de perfusion (1) selon l'une des revendications précédentes, **caractérisé en ce que** le connecteur (3) est conçu de telle sorte que le pic (10) peut être déplacé d'une position fermée à une position ouverte par plus d'un quart de tour et/ou moins d'un tour complet, en particulier par environ un demi-tour.

8. Emballage médical conçu comme une poche de perfusion (1) selon l'une des revendications précédentes, **caractérisé en ce que** le connecteur (3) comprend une partie inférieure (3a) comportant un filetage (28) pour le pic (10) ainsi qu'une partie centrale (13), dans lequel l'élément d'étanchéité (21) est agencé au moins dans la partie centrale (13) et dans lequel la partie inférieure (3a) et la partie centrale (13) sont encliquetées l'une avec l'autre.

9. Emballage médical conçu comme une poche de perfusion (1) selon la revendication précédente,
**caractérisé en ce que** la partie inférieure (3a) et la partie centrale (13) sont reliées l'une à l'autre de manière à ne pas pouvoir tourner, en particulier par le biais d'une denture (27, 36) s'imbriquant l'une dans l'autre.

10. Emballage médical conçu comme une poche de perfusion (1) selon la revendication 2, **caractérisé en ce que** le logement de flacon (14) comprend une pluralité de doigts de serrage (45) inclinés vers l'intérieur dans la direction d'insertion du flacon (5).

11. Emballage médical conçu sous forme de poche de perfusion (1) selon la revendication précédente, **caractérisé en ce que** le logement de flacon (14) présente une section en forme d'entonnoir (44) pour l'introduction du flacon (5).

12. Connecteur (3) pour un emballage médical (1) pour fournir une liaison fluidique entre l'emballage médical (1) et un flacon (5), dans lequel le connecteur (3) comprend un pic (10) pour percer un septum (52) du flacon (5) et un élément d'étanchéité (21) entourant le pic (10),
dans lequel le pic (10) est conçu de manière à pouvoir tourner dans le connecteur (3) et
dans lequel le pic (10) comprend une partie de piqûre (29), qui présente une pointe (30) et une incision latérale (22) dans la paroi latérale du pic (10),
dans lequel l'incision latérale (22) part de la pointe (30) dans la paroi latérale du pic (10) et se termine à l'intérieur de la section de piqûre (29), et
dans lequel le pic (10) présente un filetage (23) qui est guidé dans un filetage (28) d'une partie de boîtier du connecteur (3), en particulier d'une partie inférieure (3a) du connecteur (3),
**caractérisé en ce que** le pic (10) comprend un canal s'étendant axialement (31) qui se transforme en un canal s'étendant latéralement, de préférence radialement (32) comportant une ouverture latérale (33), dans lequel l'ouverture latérale (33) est agencée entre le filetage (23) et la partie de piqûre (29) et est adjacente à l'élément d'étanchéité (21) dans une liaison fluidique fermée, dans lequel le pic (10) peut être placé en mouvement axial par un déplacement de tour du flacon (5) de telle sorte que l'ouverture latérale (33) du canal (32) est déplacée axialement hors de l'élément d'étanchéité (21) et la liaison fluidique est ouverte entre le flacon (5) et l'emballage médical (1).

13. Connecteur (3, 60) selon la revendication précédente, **caractérisé en ce que** le connecteur (3, 60) est conçu comme un adaptateur pouvant être raccordé à un orifice de l'emballage médical (1, 70), en particulier avec un raccord Luer ou un raccord Luer-Lock, ou **en ce que** le connecteur (3, 60) est un composant de l'orifice de l'emballage médical (1).
